# EUROPÄISCHE PATENTSCHRIFT

(11) **EP 0 104 315 B1**
(45) Veröffentlichungstag und Bekanntmachung des Hinweises auf die Patenterteilung: **09.04.1986**
(21) Anmeldenummer: 83104881.4
(22) Anmeldetag: 18.05.1983
(51) Int. Cl.: A63H 19/32

(54) **Einrichtung zum willkürlichen elektrischen Einwirken auf Magnetartikel**
Device for influencing electromagnetic devices
Dispositif de commande d'articles électro-magnétiques

(30) Priorität: 13.09.1982 DE 3233945
(43) Veröffentlichungstag der Anmeldung: 04.04.1984
(73) Patentinhaber: VDO Adolf Schindling AG, D-60487 Frankfurt (DE)
(72) Erfinder: Fend, Thomas, D-6382 Friedrichsdorf (DE); von Pentz, Bernhard, D-6100 Darmstadt (DE); Schindler, Herbert, D-6232 Bad Soden/Ts. (DE)
(74) Vertreter: Könekamp, Herbert, Dipl.-Ing.

## Beschreibung

Die Erfindung betrifft eine Einrichtung zum willkürlichen elektrischen Einwirken auf Magnetartikel, insbesondere Weichen einer Modellbahnanlage, mit einer zentralen Steuereinheit zur Erzeugung von Steuersignalen, die über Leitungen zu den Magnetartikeln übertragbar sind, wobei je eine Gruppe von Magnetartikeln an je einen durch einen Adreßschalter kodierbaren Empfänger angeschlossen ist, wobei die Empfänger über eine Ringleitung mit einer von der Anzahl der Magnetartikel unabhängigen Anzahl Leitungen mit der zentralen Steuereinheit verbunden sind, und wobei die zentrale Steuereinheit zur Abgabe von digitalen Datentelegrammen als Steuersignale auf die Ringleitung eingerichtet ist, von denen jeweils ein Datentelegramm Adressendaten zur Adressierung eines der Mangetartikel und Befehlsdaten zur Einwirkung auf den adressierten Magnetartikel aufweist, sowie mit einem Statusspeicher zur Speicherung des Status der einzelnen Magnetartikel und mit Steuerungsmitteln zur Statusanzeige der Magnetartikel.

Eine derartige Einrichtung ist aus der DE-A 24 33 025 bekannt, wobei die Ansteuerung der Magnetartikel durch eine Programmsteuereinheit in zeitlich fest programmierter Weise erfolgt. Eine individuelle Ansteuerung sowie eine Statusanzeige auf Abruf ist nicht möglich.

Aus der US-A-43 07 302 ist eine Einrichtung zum willkürlichen elektrischen Einwirken auf Schalteinrichtungen einer Modelleisenbahnanlage bekannt, die eine zentrale Steuereinheit zur Erzeugung von Steuersignalen besitzt.

Für jede Schalteinrichtung ist dabei ein manuell zu betätigender Schaltknopf vorhanden. Von der Steuereinheit geht eine Busleitung aus, an der Empfänger zur Ansteuerung der Schalteinrichtungen angeschlossen sind, wobei jeder Schalteinrichtung ein Empfänger zugeordnet ist.

Eine Steuerung einer Modelleisenbahn mittels eines Bussystems ist bereits auch schon aus "Funkschau, Band 51, Nr. 3, Seiten 163 bis 165, bekannt.

Zu der vorliegenden Erfindung gehört daher die Aufgabe, eine Einrichtung der eingangs genannten Gattung so weiterzubilden, daß Anlagen mit Magnetartikeln bei geringem Verkabelungsaufwand ohne spezielle Kenntnisse flexibel aufgebaut werden können und trotzdem im Betrieb wenig störanfällig sind. Die Einrichtung soll ferner eine Voraussetzung dafür bieten, daß Betriebsabläufe der Anlage einfach eingestellt werden können.

Diese Aufgabe wird durch eine Ausbildung der Einrichtung mit den in dem kennzeichnenden Teil des Anspruchs 1 angegebenen Merkmalen gelöst. Die abhängigen Ansprüche betreffen vorteilhafte Ausführungsarten.

Mit dieser Einrichtung können unter Verwendung nur einer zentralen Steuereinheit mit beispielsweise zehn Adressentasten über eine Ringleitung mit nur wenigen Adern zehn Empfänger angesteuert werden. Jeder Empfänger kann wiederum zehn Magnetartikel entsprechend der Ansteuerung mit Strom beaufschlagen. Nur die Leitungen zwischen den Magnetartikeln und den Empfängern sind beispielsweise dreiadrig auszuführen. Da jeweils ein Empfänger in den Mittelpunkt mehrerer benachbarter Magnetartikel gesetzt werden kann, lassen sich so die gesamten erforderlichen Leitungslängen gering halten. Die Ansteuerung, bzw. Einwirkung auf die Magnetartikel erfolgt in der Weise, daß mit den Adressentasten zweistellige Zahlen vorgegeben werden, von denen die erste Ziffer den Empfänger kennzeichnet, welcher das Datentelegramm für die Magnetartikel auswertet, während die zweite Ziffer die einzelnen Magnetartikel angibt. Das von der zentralen Steuereinheit erzeugte Datentelegramm beinhaltet so jeweils eine - im Dezimalsystem - zweistellige Adresse, auf die ein Statusdatum - beispielsweise Weiche nach rechts oder nach links stellen - folgt. Die Signale sind in dem Datentelegramm binär kodiert. Je ein Empfänger wird durch Einstellung seines Adreßschalters kodiert, um der ersten Dezimalziffer der Adresse zugeordnet zu sein. Die Zuordnung der zweiten Dezimalziffer jeder Adresse erfolgt durch den Anschluß der Magnetartikel an die Ausgangsklemmen des Empfängers.

Daraus ergibt sich, daß nicht nur der Verkabelungs-, bzw. der Verdrahtungsaufwand für diese Einrichtung gering ist, sondern, daß zur Ansteuerung einer Vielzahl von Magnetartikeln auch nur wenige Adressentasten erforderlich sind. Die Einrichtung ist flexibel einsetzbar, da die Zuordnung der Empfänger zu den Adressen durch Einstellen der Adreßschalter der Empfänger, mit denen diese kodiert werden, auch durch den Laien vorgenommen werden kann. Da die zentrale Steuereinheit ein binär kodiertes digitales Datentelegramm zur Ansteuerung jedes Magnetartikels abgibt, kann von einer hohen Zuverlässigkeit der Einrichtung ausgegangen werden. Insbesondere können Schwankungen der Signalstärke des Datentelegramms, insbesondere durch Verschmutzung von Kontakten, in großem Maße ohne Fehlsteuerungen toleriert werden.

Mit dieser Einrichtung wird weiterhin jeder angesteuerte Magnetartikel nach Betätigung der Adressentasten in den Adressenanzeigemitteln, beispielsweise als zweistellige Dezimalzahl, angezeigt. Dabei erfolgt eine Kontrolle des Status des adressierten Magnetartikels durch die Statusanzeigemittel, beispielsweise eine rote oder grüne Lampe, je nach dem, ob eine Weiche nach links oder nach rechts eingestellt ist. Wenn der erscheinende Status des Magnetartikels nicht den Vorstellungen des Bedieners entspricht, betätigt dieser einfach eine Statustaste für den gewünschten Status, die dann die Abgabe des Datentelegramms mit der den Magnetartikel auswählenden Adresse und dem entsprechenden Statusbefehl veranlaßt. Diese sinnfällige Bedienung läßt die Einrichtung besonders für gehobene Spielzwecke geeignet erscheinen, um so mehr, als der Aufwand zur Herstellung vor allem bei den noch weiter unten angegebenen vereinfachenden Ausbildungen gering ist.

Eine Kontrolle der für die einzelnen Magnetartikel eingestellten Statuszustände kann besonders bequem bei einer Ausbildung der Einrichtung nach Anspruch 2 durchgeführt werden:
Hiernach ist es nur erforderlich, die niedrigste Adresse der zu kontrollierenden Magnetartikel durch Betätigung der Adressentasten einzustellen und, nachdem damit die zugehörige Statusanzeige erschienen ist, durch Betätigung der Schrittaste jeweils den Magnetartikel mit der nächst höheren Adresse anzuwählen. Es laufen dann synchron zu den Darstellungen der Adressen in dem Adressenanzeigemittel die Anzeigen der Statuszustände in den Statusanzeigemitteln ab.

Bestimmte Kombinationen von Statuszuständen der einzelnen Magnetartikel können durch die Ausgestaltung der Einrichtung nach Anspruch 3 in der zentralen Steuereinheit abgespeichert und durch Betätigung nur weniger Tasten ausgegeben werden. Es lassen sich dadurch verschiedene Kombinationen der Lagen oder Zustände der einzelnen Magnetartikel beispielsweise zum Bilden sogenannter Fahrstraßen in Modellbahnanlagen nach Eingabe dieser Daten in die zentrale Steuereinheit bequem und rasch einstellen. Dies kann im einzelnen in der Weise erfolgen, daß durch Drücken der Speichertaste zunächst die Anzeige der Adreßanzeigemittel und der Statusanzeigemittel verschwindet. Nach Drücken einer Adressentaste erscheint dann die einer bestimmten Fahrstraße zugeordnete Adresse als Dezimalzahl in der Adressenanzeige. Drückt man anschließend die Eingabetaste, so werden die Weichen oder Signalstellungen der Magnetartikel nach der beschriebenen Betätigung der Adressentasten und Statustasten in den Zusatzspeicher übernommen. Die Einrichtung geht nach Ablauf automatisch in den manuellen Eingabemodus, der im Zusammenhang mit den Ansprüchen 1 und 2 beschrieben wurde. Zum Abrufen einer Statusfolge zum Bilden einer Fahrstraße wird zunächst die Speichertaste gedrückt und sodann die Adreßtaste, welche die - Statusfolge kennzeichnet. Anschließend werden durch Betätigung der Abruftaste die Datentelegramme gebildet und in die Ringleitung gespeist, welche nach Dekodierung auf die Magnetartikel einwirken.

Wenn ein Netzteil zum Betrieb der Empfänge in der zentralen Steuereinheit enthalten ist, weist die Ringleitung der Einrichtung nach Anspruch 4 vorzugsweise vier Adern auf. Die durch einen Taktgenerator in dem Mikroprozessor der zentralen Steuereinheit erzeugten Taktimpulse, die über eine Ader der Ringleitung zu den Empfängern geleitet werden, dienen zur

Synchronisation der Empfänger mit der zentralen Steuereinheit zur Auswertung der Datentelegramme.

Die Empfänger sind zweckmäßig nach Anspruch 5 als intelligente Dekodierer mit dem einstellbaren Adreßschalter aufgebaut. Der intelligente Dekodierer kann zweckmäßig durch einen Mikroprozessor realisiert werden.

Vorteilhaft ist der Empfänger wahlweise auf die Abgabe eines Dauerstroms, an den mit einem Datentelegramm adressierten Magnetartikel oder zur Erzeugung eines Stromimpulses eingerichtet.

Damit kann der Empfänger vielfältig an die verschiedenen Artikel angepaßt werden, beispielsweise an Weichen, die durch Druckstöße dynamisch zu betätigen sind.

Durch die Anordnung einer Matrixschaltung zwischen den Ausgängen des Dekodierers und den Magnetartikeln wird die Anzahl der zur Anpassung an den Leistungsbedarf der Artikel erforderlichen Endstufen sowie der diesen vorangeschalteten Treiber herabgesetzt werden. Beispielsweise sind so nur vier Endstufen in vier Zeilen und fünf Endstufen in fünf Reihen der Matrixschaltung erforderlich, also insgesamt nur neun Endstufen und zugehörige Treiber, um wahlweise zehn Ausgänge für Magnetartikel mit jeweils drei Leitungen in der einen oder anderen Richtung zu steuern.

Die Adressenanzeigemittel sind vorteilhaft nach Anspruch 9 mit Sieben-Segment-Anzeigeelementen ausgebildet.

Als Statusanzeigemittel eignen sich hingegen besonders günstig farbige Leuchttasten, die zugleich zur Abgabe eines Statusbefehls verwendet werden können. Beispielsweise dienen eine rote und eine grüne Leuchttaste zur Anzeige und Darstellung einer geraden Einstellung einer Weiche oder einer Kurveneinstellung.

Die Erfindung wird an Beispielen im Folgenden anhand einer Zeichnung mit vier Figuren erläntert. Es zeigen:
Fig. 1 eine Draufsicht auf die Einrichtung mit einer zentralen Steuereinheit und zwei Empfängern,
Fig. 2 eine vereinfachte Schaltungsdarstellung der zentralen Steuereinkeit,
Fig. 3 eine Schaltungsdarstellung eines - Empfängers und
Fig. 4 Treiber- und Endstufen in Matrixanordnung.

In Figur 1 ist mit 1 eine zentrale Steuereinheit bezeichnet, die mit einem Netzteil 2 in Verbindung steht. Zu der zentralen Steuereinheit führ eine Ringleitung 3 zu mehreren Empfängern, von denen zwei Empfänger 4 und 5 dargestellt sind. Von jedem Empfänger gehen zehn dreiadrige Leitungen ab, die zu dem Empfänger 4 mit 7 - 16 bezeichnet sind. An die Leitung 15 ist eine Weiche 6 angeschlossen die durch zwei nicht dargestellte Magnete umschaltbar ist. Die Weiche stellt einen Magnetartikel dar.

Die gesamte Anlage ist Bestandteil einer Modelleisenbahn.

Auf der Oberseite der zentralen Steuereinheit sind von oben nach unten erkennbar:
Adressenanzeigemittel 17 mit zwei Sieben-Segment-Anzeigeelementen
zehn Adressentasten 18
ein Hauptschalter 19, mit dem die Betriebsspannung für die zentrale Steuereinheit und die Empfänger 4 und 5 eingeschaltet werden können
als Statusanzeigemittel und Befehlstasten eine rote Leuchttaste 20 und eine grüne Leuchttaste 21
ein Schrittschalter 22 zur Abfrage eingespeicherter Statusfolgen
eine Eingabetaste zur Eingabe von Befehlen zum Aufbau einer Statusfolge 23
eine Speichertaste 24 zur Aktivierung des Speichers eine Aufruftaste 25 zum Aufrufen und Übertragen von Statusfolgen in die Magnetartikel.

In Figur 2 sind die vier Adenn der Ringleitung dargestellt, von denen die Ader 26 zur Übertragung der Datentelegramme dient, die Ader 27 zur Übertragung des Taktimpulses und die Adern 28 und 29 zur Übertragung der Betriebsspannung. Diese Adern sind in der Ringleitung 3 zusammengefasst. In Figur 1 sind noch die Adreßschalter 30 und 31 der Empfänger erkennbar.

Wie weiter Fig. 2 zeigt, ist Kernstück der zentralen Steue einheit ein Mikroprozessor 32, der über eine vier mal vier Matrix mit einem Sechzehn-Tasten-Aggregat 33 in Verbindung steht. Das Sechzehn-Tasten-Aggregat faßt die Adressentaste 18 und die zur Speicherung der Statusfolgen vorgesehenen Tasten 22 bis 25 zusammen. An eine Leitung 34 ist über die Klemme 35 eine Betriebsgleichspannung von dem Netzteil 36 angeschlossen. Außerdem stehen mit der Leitung 34 zwei Akkumulatoren 37 in Verbindung, die das Löschen der Speicher bei Abschalten der Betriebsspannung verhindern.

Der Mikroprozessor 32 steuert über einen Anzeigedekoder 38 zwei Sieben-Segment-Anzeigenelemente 39 und 39a der Adresseanzeigemittel. Schließlich ist in Fig. 2 noch ein Zusatzspeicher 40 erkennbar, der als RAM-Speicher ausgebildet ist und zur Abspeicherung von Statusfolgen dient.

Aus Fig. 3 geht schematisch der Aufbau eines Empfängers mit einem intelligenten Dekoder 41 hervor. Der Dekoder ist über Eingangsklemmen 42 bis 45 an die Ringleitung anschließbar. Die Betriebsspannung wird durch Kondensatoren 46 und 47 sowie einen Stabilisator 48 geglättet und einem Anschluß V_{cc} des intelligenten Dekodierers zugeführt. Ein Anschluß RESET des Dekoders ist über eine Diode 49 und einen Widerstand 50 mit dem Anschluß V ce verbunden und andererseits über einen Kondensator 51 zum Nullpotential geführt. Eine Klemme Cₖᵢ des Dekoders steht über einen weiteren Widerstand 52 mit der Klemme V ce in Verbindung und ist über einen Kondensator 53 auf Erdpotential gelegt.

Von Ausgangsanschlüssen des Dekoders Lo bis L₇ und Dₒ führen Leitungen über je einen der Widerstände 54 bis 62 zu einer der Ausgangsklemmen 71 bis 79. Mit den Leitungen, die zu den Widerständen 55 bis 58 führen ist ferner ein Adreßschalter 63 für binär kodierte Dezimalzahlen über Dioden 64, 65, 66 und 67 verbunden. - Schließlich steht ein Schalter 68 zum Umschalten der Ausgänge von statischem auf dynamischen Betrieb mit einer Leitung 69 in Verbindung die den Adreßschalter 63 mit einem Emitteranschluß eines Transistors 70 verbindet.

In Fig. 4 sind wiederum die Ausgangsklemmen 71 bis 79 des Dekoders erkennbar, an den eine vier mal fünf Matrixschaltung mit Treiberstufen 81 bis 89 und Endstufen 91 bis 99 angeschlossen sind. Die Kollektoren der Endstufen Transistoren führen zu zehn je dreipoligen Ausgängen 01 bis 010 für die Magnetartikel. Die Kollektoren sind über Dioden 100 bis 108 entkoppelt.

Die Funktion der Einrichtung mit der zentralen Steuereinheit und den Empfängenn ist bereits in dem allgemeinen Beschreibungsteil beschrieben worden.

Zusätzlich wird zu Fig. 2 bemerkt, daß der Mikroprozessor 32 sämtliche Funktionen in der zentralen Steuereinheit steuert. Zwischen dem Tastenaggregat 33 und dem Mikroprozessor sind nur acht Leitungen 33a geführt, da das Tastenaggregat in einer vier mal vier Matrix geschaltet ist. Der Zusatzspeicher 40, der als RAM-Speicher ausgeführt ist, dient in der bereits allgemein beschriebenen Weise zur Abspeicherung und Ausgabe der nach Betätigung der Speichertaste 24 und der Eingabe-taste 23 einlesbaren Statusfolgen zur Bildung beispielsweise einer Fahrstraße mit den Magnetartikeln. Die Eingabe erfolgt dabei im übrigen ähnlich wie die manuelle Eingabe mit den Adreßtasten 18 und den Befehlstasten 20 und 21 in Figur 1. - Der Anzeigendekoder 38, über den der Mikroprozessor mit den Sieben-Segment-Anzeigenelementen 39, 39a der Adressenanzeigemittel 17 in Verbindung steht, hat einen üblichen Aufbau und Wirkungsweise.

Die Datentelegramme, die über die Leitung 26 von dem Mikroprozessor 32 der zentralen Steuereinheit in die Ringleitung 3 eingespeist werden, gelangen zu jedem der einzel nen Empfänger, beispielsweise dem in Fig. 3 dargestellten Empfänger. Mit dem einstellbaren Adreßschalter 63 jedes Empfängers wird die Dekade der Adressen eingestellt, die eine Einwirkung auf die an den Empfähnger angeschlossenen Artikel hervorrufen sollen. Beispielsweise sind es bei der Einstellung des Adreßschalters auf die erste Stufe die ersten zehn Ziffern in dekadischer Zählweise. Dementsprechend wird bei einer der ersten zehn Adressen in dekadischer Zänlweise ein Signal auf der der Adresse entsprechenden Ausgangsklemme der Klemmen 71 bis 79 erscheinen, und zwar je nach der Lage des Schalters 68 als statisches Dauersignal oder als dynamischer Impuls, um auf die zugehörigen Artikel in der gewünschten Weise einzuwirken.

Zwischen die zehn Artikel, die an die Ausgänge 01 bis 010 in Fig. 4 angeschlossen sind und die zehn Ausgangsklemmen 71 bis 79 des Dekoders 41 sind die Treibertransistoren 81 bis 89 und die Endtransistoren 91 bis 99 angeordnet. Die Anordnung in der in Fig. 4 dargestellten vier mal fünf Matrix ergibt eine Reduktion der Treiber- und der Endstufentransistoren von normalerweise zwanzig, da zweimal zehn Ausgänge vorhanden sind (jeder der zehn Ausgänge 01 bis 010 ist dreipolig), auf hier neun. Beispielsweise bewirkt ein Signal an der Ausgangsklemme 71 des Dekoders 41, daß der Treibertransistor 81 den entsprechenden Transistor 91 in den leitenden Zustand versetzt, der einen Strom in Richtung des Pfeils 109 über die beiden ersten Klemmen des Ausgangs 01 und den Endstufentransistor 95 fließt und der durch den Treibertransistor 85 ebenfalls geöffnet ist, weil auch der Treibertransistor 85 über die Ausgangsklemme 75 angesteuert wird.

## Patentansprüche

1. Einrichtung zur willkürlichen elektrischen Einwirken auf Magnetartikel (6), insbesondere Weichen einer Modellbahnanlage, mit einer zentralen Steuereinheit (1) zur Erzeugung von Steuersignalen die über Leitungen (3, 7 -16) zu den Magnetartikeln (6) übertragbar sind, wobei je eine Gruppe von Magnetartikeln (6) an je einen durch einen Adreßschalter (30 bzw. 31) kodierbaren Empfänger (4 bzw. 5) angeschlossen ist, wobei die Empfänger (4, 5) über eine Ringleitung (3) mit einer von der Anzahl der Magnetartikel unabhängigen Anzahl Leitungen (26-29) mit der zentralen Steuereinheit (1) verbunden sind, und wobei die zentrale Steuereinheit zur Abgabe von digitalen Datentelegrammen als Steuersignale auf die Ringleitung (3) eingerichtet ist, von denen jeweils ein Datentelegramm Adressendaten zur Adressierung eines der Magnetartikel (6) und Befehlsdaten zur Einwirkung auf den adressierten Magnetartikel (6) aufweist, sowie mit einem Statusspeicher zur Speicherung des Status der einzelnen Magnetartikel und mit Steuerungsanzeigemitteln zur Statusanzeige der Magnetartikel (6), dadurch gekennzeichnet, daß die zentrale Steuereinheit (1) einen mit Adressentasten (18) und Befehlstasten (20, 21) in Verbindung stehenden Mikroprozessor (32) zur Abgabe der Datentelegramme entsprechend der jeweils betätigten Adressentasten (18) und Befehlstasten (20, 21) aufweist, daß die zentrale Steuereinheit (1) Adressenanzeigemittel (17) zur Anzeige des adressierten Magnetartikels (6) aufweist, wobei der Statusanzeige des jeweils adressierten Magnetartikels (6) durch die Steueranzeigemittel angezeigt wird und wobei der Mikroprozessor (32) den Statusspeicher zur Speicherung des Status der einzelnen Magnetartikel unter der zugehörigen Adresse umfaßt und derart eingerichtet ist, daß durch Betätigen der Adressentasten (18) entsprechend der Adressierung eines gewählten Magnetartikels (6) die Adresse und ein für diesen Magnetartikel (6) gespeicherter Status mit den Adressenanzeigemitteln (17) und Statusanzeigemitteln (20, 21) darstellbar sind und durch Betätigen einer dem angezeigten Status nicht entsprechenden Statustaste (20 bzw. 21) das entsprechende Datentelegramm auf der Ringleitung (3) erzeugt wird.

2. Einrichtung nach Anspruch 1, gekennzeichnet durch eine mit dem Mikroprozessor (32) in Verbindung stehende Schrittaste (22) und eine derartige Ausbildung des Mikroprozessors (32), daß bei jeder kurzzeitigen Betätigung der Schrittaste (22) die in einem Zyklus nächst höhere Adresse des Statusspeichers abgefragt wird und der Status angezeigt wird und daß bei längerer Betätigung der Schrittaste (22) die Adressen selbsttätig nacheinander in einem vorgegebenen Rhythmus abgefragt werden.

3. Einrichtung nach Anspruch 2, dadurch gekennzeichnet, daß mit dem Mikroprozessor (32) ein Zusatzspeicher (40) in den in vorgegebener Folge selbsttätig abrufbare Statusdaten der Magnetartikel einspeicherbar sind, sowie eine Speichertaste (24), eine Eingabetaste (23) und eine Abruftaste (25) in Verbindung stehen und der Mikroprozessor (32) dabei so eingerichtet ist, daß nach Betätigung der Speichertaste (24) und einer Adressentaste (18) zur Kennzeichnung einer Statusfolge und Betätigen von Adresstasten (18) für die einzelnen Magnetartikel (6) und einer Statustaste (20, 21) die Statusfolge für mehrere Magnetartikel (6) nacheinander einspeicherbar ist und daß diese Statusfolge durch Drücken der Speichertaste (24) der der Statusfolge zugeordneten Adressentaste (18) und der Abruftaste (25) in die Magnetartikel (6) übertragbar ist.

4. Einrichtung nach einem der Ansprüche 1 - 3,
dadurch gekennzeichnet, daß die Ringleitung (3) vier Adern (26-29) aufweist, von denen eine erste Ader (26) die Datentelegramme überträgt, die zweite Ader (27) Taktimpulse leitet und die dritte und vierte Leitung (28, 29) zur Stromversorgung vorgesehen sind.

5. Einrichtung nach einem der Ansprüche 1 - 3, dadurch gekennzeichnet, daß jeder Empfänger (4, 5) einen intelligenten Dekodierer (41) aufweist, der mittels des Adreßschalters (63) auf die Adressenfolge von z.B. 10 Adressen einstellbar ist, denen mit dem Ausgang des Dekodierers (71-79) in Verbindung stehende Magnetartikel zugeordnet sind.

6. Einrichtung nach Anspruch 5, dadurch gekennzeichnet, daß der Empfänger (4 bzw. 5) wahlweise einstellbar (68) auf die Abgabe eines Dauerstroms an den mit einem Datentelegramm adressierten Magnetartikel (6) oder zur Erzeugung eines Stromimpulses eingerichtet ist.

7. Einrichtung nach Anspruch 5 oder 6, dadurch gekennzeichnet, daß zwischen den Ausgängen (71 und 79) des Dekodierers (41) und den Magnetartikeln (6) Endstufen (91-99) in einer Matrixschaltung (Fig. 4) angeordnet sind.

8. Einrichtung nach einem der Ansprüche 1 - 3, dadurch gekennzeichnet, daß die Adressentasten (18) über eine Matrix (33) an die Eingänge des Mikroprozessors (32) angeschlossen sind.

9. Einrichtung nach einem der Ansprüche 1 - 3, dadurch gekennzeichnet, daß die Adressenanzeigemittel (17) Sieben-Segment-Anzeigeelemente (39, 39a) aufweisen, die über einen Anzeigendekoder (38) mit Ausgängen des Mikroprozessors (32) in Verbindung stehen.

10. Einrichtung nach einem der Ansprüche 1 - 3, dadurch gekennzeichnet, daß die Statusanzeigemittel und Statusbefehlstasten durch zwei farbige Leuchttasten (20, 21) realisiert sind.

## Claims

1. Apparatus for arbitrary electrical action on magnetic articles (6), especially switch points of a model railway layout, with a central control unit (1) for the production of control signals which are transmittable via conductors (3, 7-16) to the magnetic articles (6), wherein each group of magnetic articles (6) is connected to a respective receiver (4 or 5 respectively) which is codeable by an addressing switch (30 or 31), wherein the receivers (4, 5) are connected by means of a ring main (3) with a number of conductors (26-29) which is independent of the number of magnetic articles to the central control unit (1), and wherein the central control unit is adapted to deliver digital data telegrams as control signals to the ring main (3), a data telegram in each case comprising address data for the addressing of one of the magnetic articles (6) and instruction data for action on the addressed magnetic article (6), also with a status store for storing the status of the individual magnetic articles, and with control indication means for status indication of the magnetic articles (6), characterised in that the central control unit (1) comprises a microprocessor (32) which is connected to address keys (18) and to instruction keys (20, 21), for delivering the data telegrams in accordance with the particular address keys (18) and instruction keys (20, 21) which are operated at the time, and that the central control unit (1) comprises address indication means (17) for indicating the addressed magnetic article (6), and the status of each magnetic article (6) which is addressed is indicated by the control indication means, and the microprocessor (32) comprises the status store for storing the status of the individual magnetic articles under the associated address and is so arranged that through actuation of the address keys (18) corresponding to the addressing of a selected magnetic article (6) the address and a status stored for the said magnetic article (6) are representatable with the address indication means (17) and the status indication means (20, 21), and through actuation of a status key (20 or 21) not corresponding to the indicated status the corresponding data telegram is produced on the ring main (3).

2. Apparatus according to claim 1, characterised by a step key (22) connected with the microprocessor (32), and such a construction of the microprocessor (32) that at each short- duration actuation of the step key (22) the next higher address of the status store in a cycle is interrogated and the status is indicated, and that in the event of relatively long actuation of the step key (22) the addresses are automatically interrogated one after the other in a predetermined rhythm.

3. Apparatus according to claim 2, characterised in that there are connected with the microprocessor (32) an additional store (40) in which status data of the magnetic articles which can be automatically called in a predetermined sequence are stored, also a store key (24), an input key (23) and a calling key (25), and the microprocessor (32) is so arranged that after actuation of the store key (24) and of an address key (18) for characterising a status sequence and actuation of address keys (18) for the individual magnetic articles (6) and a status key (20, 21) it is possible to put into store successively the status sequence for a plurality of magnetic articles (6), and that this status sequence is transmittable to the magnetic articles (6) by pressing the store key (24), the address key (18) associated with the status sequence, and the calling key (25).

4. Apparatus according to one of claims 1 - 3, characterised in that the ring main (3) comprises four wires (26-29) whereof the first wire (26) transmits the data telegrams, the second wire (27) conducts timing pulses, and the third and fourth conductors (28, 29) are provided for current supply.

5. Apparatus according to one of claims 1-3, characterised in that each receiver (4, 5) comprises an intelligent decoder (41) which is adjustable by means of the addressing switch (63) to the address sequence of e.g. 10 addresses with which magnetic articles connected to the output.of the decoder (71-79) are associated.

6. Apparatus according to claim 5, characterised in that the receiver (4 or 5) is selectively adjustable (68) to deliver a constant current to the magnetic article (6) addressed with a data telegram or for production of a current pulse.

7. Apparatus according to claim 5 or 6, characterised in that final stages (91-99) are arranged in a matrix circuit between the outputs (71 and 79) of the decoder (41) and the magnetic articles (6) (Fig. 4).

8. Apparatus according to one of claims 1-3, characterised in that the address keys (18) are connected via a matrix (33) to the inputs of the microprocessor (32).

9. Apparatus according to one of claims 1 - 3, characterised in that the address indication means (17) comprise seven-segment display or indication elements (39, 39a) which are connected by way of an indication decoder (38) with outputs of the microprocessor 832).

10. Apparatus according to one of claims 1-3, characterised in that the status indication means and status instruction keys are realised by two coloured illuminated keys (20,21).

## Revendications

1. Dispositif pour commander à volonté des organes électromagnétiques (6), tels que les aiguilles des voies d'un réseau de chemin de fer en modèle réduit, comportant une unité centrale de commande (1) destinée à produire des signaux de commande, qui peuvent parvenir, par l'intermédiaire de lignes (3, 7-16) de liaison, aux organes électromagnétiques (6); dispositif dans lequel chaque groupe d'organes électromagnétiques (6) est raccordé à un récepteur (4 ou 5), doté d'une adresse que l'on peut coder au moyen d'un commutateur d'adresse (30 ou 31); dans lequel les récepteurs (4, 5) sont reliés à l'unité centrale de commande (1) par une ligne en boucle (3) ayant un certain nombre de conducteurs (26, 29), ce nombre étant indépendant du nombre des organes électromagnétiques à commander; et dans lequel l'unité centrale de commande (1) comporte un microprocesseur (32) agencé de manière à émettre sur la ligne en boucle (3) des messages d'instructions, constitués par des données numériques, chacun de ces messages d'instructions comportant des données d'adresses pour définir l'adresse d'un organe électromagnétique (6) à manoeuvrer, et des données d'exécution pour agir sur l'organe électromagnétique (6) dont l'adresse a été précisée, ainsi qu'une mémoire de positions, pour conserver l'indication de la position de chacun des organes électromagnétiques et des indicateurs des ordres émis, pour indiquer la position des organes électromagnétiques (6), dispositif caractérisé en ce que l'unité centrale de commande (1) présente un microprocesseur (32) relié à des touches d'adresses (18) et à des boutons d'éxécution (20,21) pour émettre des messages de données correspondant aux touches d'adresses (18) et aux boutons d'exécution (20, 21) qui ont été actionnés à chaque fois, en ce que l'unité centrale de commande (1) comporte un indicateur d'adresse pour afficher l'adresse de l'organe électromagnétique (6) destinataire d'un message, l'indication de la position de fonctionnement de chaque organe électromagnétique (6) destinataire d'un message étant signalée par l'indicateur des ordres émis, le microprocesseur (32) comportant la mémoire des positions pour conserver l'indication de la position de chacun des organes électromagnétiques sous l'adresse correspondant à chacun de ces organes, l'agencement du dispositif étant tel qu'en actionnant les touches d'adresses (18), en fonction de l'adresse d'un organe électromagnétique choisi (6), on fait apparaître sur l'indicateur d'adresse (17) et sur l'un des indicateurs de position (20,21) l'adresse de cet organe et la position enregistrée en mémoire pour cet organe; et qu'en actionnant l'une des touches de position (20, 21) qui ne correspond pas à la situation indiquée, on provoque l'émission du message d'instructions appropriées sur la ligne en boucle (3).

2. Dispositif selon la revendication 1, caractérisé en ce qu'il comporte un bouton de séquence (22) relié au microprocesseur (32), ce dernier étant réalisé de telle manière que, chaque fois où l'on actionne le bouton de séquence (22) pendant une durée brève, on provoque l'appel de l'adresse de rang suivant dans un cycle de fonctionnement de la mémoire des positions, l'état de l'organe correspondant apparaissant alors sur le système indicateur; et en ce que si l'on actionne le bouton de séquence (22) pendant une durée assez longue, on provoque automatiquement l'appel des adresses sucessives à un rythme prédéterminé.

3. Dispositif selon la revendication 2, caractérisé en ce qu'il comporte, en combinaison avec le microprocesseur (32), une mémoire additionnelle (40), dans laquelle on peut enregistrer les indications de positions des organes électromagnétiques pouvant être appelées automatiquement dans un ordre prédéterminé, ainsi qu'une touche de prise en mémoire (24), une touche d'introduction (23), et une touche d'appel (25): le microprocesseur (32) étant agencé de telle manière qu'en actionnant la touche de mémoire (24) et une touche d'adresse (18) pour définir une série de manoeuvres, et en actionnant les touches d'adresses (18) des divers organes électromagnétiques (6) et une touche de position (20, 21), on peut mettre en mémoire la série des positions de plusieurs organes électromagnétiques (6) en ordre successif, cette série pouvant être traduite en manoeuvres des organes électromagnétiques concernés (6) lorsqu'on agit sur la touche de mémoire (24), sur la touche d'adresse (18) correspondant à la série de positions considérée et sur la touche d'appel (25).

4. Dispositif selon l'une des revendications 1 à 3, caractérisé en ce que la ligne en boucle (3) comporte quatre conducteurs (26 à 29), le premier (26) pour le passage des messages d'instructions, le second (27) pour les impulsions de synchronisation, et les deux autres (28, 29) pour le courant d'alimentation.

5. Dispositif selon l'une des revendications 1 à 3, caractérisé en ce que chaque récepteur (4, 5) comporte un décodeur intelligent (41), qui peut être réglé au moyen du commutateur d'adresses (63), pour une adresse d'un certain rang (parmi 10 adresses par exemple) à laquelle correspond l'organe électromagnétique considéré qui est relié à la sortie du décodeur (71 à 79).

6. Dispositif selon la revendication 5, caractérisé en ce que le récepteur (4 ou 5) est réglable à volonté (68) pour produire un courant persistant appliqué à l'organe électromagnétique (6) dont l'adresse est indiquée par un message d'instructions ou pour produire une impulsion de courant.

7. Dispositif selon l'une des revendications 5 ou 6, caractérisé en ce qu'il comporte des étages de sortie (91 à 99) disposés en matrice (figure 4) entre les sorties (71 à 79) du décodeur (41) et les organes électromagnétiques (6).

8. Dispositif selon l'une des revendications 1 à 3, caractérisé en ce que les touches d'adresses (18) sont reliées par l'intermédiaire d'une matrice (33) aux entrées du microprocesseur (32).

9. Dispositif selon l'une des revendications 1 à 3, caractérisé en ce que le système d'affichage des adresses (17) comporte des éléments indicateurs à sept segments (39, 39a) qui sont reliés aux sorties du microprocesseur (32) par l'intermédiaire d'un décodeur d'affichage (38).

10. Dispositif selon l'une des revendications 1 à 3, caractérisé en ce que le système indicateur de positions et les touches de commande de positions sont constitués par deux touches colorées à voyants lumineux (20, 21).
